# EUROPÄISCHE PATENTSCHRIFT

(11) **EP 0 912 297 B1**
(45) Veröffentlichungstag und Bekanntmachung des Hinweises auf die Patenterteilung: **15.05.2002**
(21) Anmeldenummer: 97903302.4
(22) Anmeldetag: 17.02.1997
(51) Int. Cl.: B25B 5/06, B25B 5/10

(54) **SPANNEINRICHTUNG**
GRIPPING DEVICE
DISPOSITIF DE SERRAGE

(43) Veröffentlichungstag der Anmeldung: 06.05.1999
(73) Patentinhaber: Bessey & Sohn GmbH & Co., D-74321 Bietigheim-Bissingen (DE)
(72) Erfinder: LINDENTHAL, Norbert, D-56130 Bad Ems (DE); RÖSCH, Hans, D-74376 Gemmrigheim (DE)
(74) Vertreter: Beck, Jürgen, Dr. Dipl.-Phys.
(86) Internationale Anmeldenummer: EP9700737
(87) Internationale Veröffentlichungsnummer: WO9835790

(56) Entgegenhaltungen:
- DE-A- 4 028 274
- GB-A- 2 204 264
- US-A- 4 989 847
- US-A- 5 197 360

## Beschreibung

Die Erfindung betrifft eine Spanneinrichtung umfassend eine Führungsschiene, ein sich an der Führungsschiene abstützendes erstes Spannelement mit einer ersten von einem Druckstück an einem ersten Ende einer Spannspindel gebildeten und in einer Spannrichtung bewegbaren Spannfläche und mit einem an dem gegenüberliegenden Ende der Spannspindel gebildeten Spanngriff, mit einem an der Führungsschiene geführten, längs dieser bewegbaren und durch ein erstes Verkantungselement festlegbaren Gleitbügel, welcher eine von der Spannspindel durchsetzte Spindelmutter trägt, und mit einer Vorschubeinrichtung, welche ein auf der Führungsschiene abstützbares zweites Verkantungselement und einen schwenkbar gelagerten, mit seinem Handgriff zwischen der Führungsschiene und.einem Spanngriff der Spannspindel liegenden Vorschubhebel aufweist, mit welchem der Gleitbügel relativ zum zweiten Verkantungselement in der Spannrichtung verschiebbar ist, und ein zweites, sich an der Führungsschiene abstützendes Spannelement mit einer zweiten Spannfläche.

Eine derartige Spanneinrichtung ist beispielsweise aus der US 4,989,847 bekannt.

Diese Spanneinrichtung ist jedoch umständlich zu bedienen.. Es ist zwar möglich, mit einer Hand das erste Spannelement relativ zum zweiten Spannelement zu verschieben, um zunächst die Spanneinrichtung anzusetzen, wobei der Vorschubhebel in Richtung der Führungsschiene zu bewegen ist und als Gegenlager für die Hand ein sich auf einer dem Vorschubhebel gegenüberliegenden Seite der Führungsschiene erstreckender Vorsprung vorgesehen ist.

Zum Festspannen der Spanneinrichtung mittels der Spannspindel ist es allerdings erforderlich, die zweite Hand einzusetzen, um mit dieser durch Drehen des Spanngriffs die Spindel festzuziehen und erst nachdem die zweite Hand am Spanngriff angreift, besteht die Möglichkeit, die auf den Vorschubhebel wirkende Hand von der Spanneinrichtung zu entfernen.

Der Erfindung liegt daher die Aufgabe zugrunde, eine Spanneinrichtung der gattungsgemäßen Art derart zu verbessern, daß diese ergonomisch günstiger an einem Werkstück ansetzbar und das Werkstück dabei endgültig spannbar ist.

Diese Aufgabe wird bei einer Spanneinrichtung der eingangs beschriebenen Art erfindungsgemäß dadurch gelöst, daß der Vorschubhebel mit einem ersten Druckelement derart zwischen dem zweiten Verkantungselement und dem Gleitbügel wirkt, daß bei Betätigung des Vorschubhebels in Richtung des Spanngriffs der Spannspindel der Gleitbügel relativ zum zweiten Verkantungselement in der Spannrichtung verschiebbar ist.

Der Vorteil der erfindungsgemäßen Lösung ist darin zu sehen, daß durch ein Verschieben des Gleitbügels bei einer Betätigung des Vorschubhebels in Richtung des Spanngriffs der Spindel die Möglichkeit geschaffen wurde, die erfindungsgemäße Spanneinrichtung mit einer Hand einerseits am Spanngriff und andererseits am Vorschubhebel festzuhalten und in dieser Haltung am Werkstück anzusetzen. In dieser Haltung ist zunächst das erste Spannelement in Spannrichtung durch Betätigen des Vorschubhebels bewegbar, wobei die Hand bereits am Spanngriff der Spannspindel anliegt. Nach einem ersten Ansetzen der erfindungsgemäßen Spanneinrichtung besteht dann die Möglichkeit, mit der bereits am Spanngriff der Spannspindel anliegenden Hand diese weiter festzuziehen, wobei die Hand in einfacher Weise den Vorschubhebel loslassen kann und dabei nach wie vor den Spanngriff der Spannspindel, beispielsweise zwischen Handinnenfläche, Daumen und Handballen, festhalten kann, so daß mit ein und derselben Hand einerseits das erste Spannelement verschiebbar ist und dann bei bereits angesetzter Spanneinrichtung die volle Spannkraft durch Weiterdrehen der Spannspindel aufbringbar ist, ohne daß die Notwendigkeit besteht, eine zweite Hand einzusetzen und mit dieser zunächst die Spanneinrichtung am Spanngriff zu halten.

Prinzipiell wäre es möglich, das erste Druckelement gelenkig mit dem Vorschubhebel zu verbinden, wobei beispielsweise sogar eine Bewegungsübersetzung über eine gelenkige Verbindung möglich wäre.

Aus Gründen einer besonders einfachen Lösung ist es jedoch günstig, wenn das erste Druckelement starr mit dem Vorschubhebel verbunden ist.

Hinsichtlich der Lagerung des Vorschubhebels wurden im Zusammenhang mit den bisherigen Ausführungsbeispielen keine näheren Angaben gemacht. So wäre es beispielsweise denkbar, den Vorschubhebel am Gleitbügel oder am ersten Verkantungselement zu lagern.

Aus Gründen einer besonders einfachen und kompakten Konstruktion ist es jedoch besonders günstig, wenn der Vorschubhebel an dem zweiten Verkantungselement gelagert ist, da sich dann die Wirkung des ersten Druckelements auf den Gleitbügel in besonders einfacher Weise realisieren läßt.

Eine besonders zweckmäßige und konstruktiv einfach realisierbare Möglichkeit der Lagerung sieht vor, daß der Vorschubhebel an dem zweiten Verkantungselement um eine Schwenkachse schwenkbar gelagert ist und daß bei Betätigung des Vorschubhebels das erste Druckelement in Richtung des Gleitbügels bewegbar ist. Damit ist bereits in einfacher Weise eine den Gleitbügel in Spannrichtung schiebende Bewegung des ersten Druckelements realisierbar.

Das erste Druckelement könnte dabei einerseits ebenfalls über ein zwischengeschaltetes Teil oder ein Zwischenglied auf den Gleitbügel wirken. Ebenfalls aus Gründen der besonders einfachen konstruktiven Lösung ist es jedoch vorteilhaft, wenn das erste Druckelement unmittelbar auf den Gleitbügel wirkt.

Ferner ist die Einwirkung auf den ersten Gleitbügel ebenfalls in vielfältiger Art und Weise realisierbar. Aus Gründen der Einfachheit hat es sich ebenfalls als relativ günstig erwiesen, wenn das erste Druckelement auf einen sich zwischen der Führungsschiene und der Spannspindel, vorzugsweise zwischen der Schwenkachse des Vorschubhebels und der Spannspindel, erstreckenden Bereich des Gleitbügels wirkt.

Hinsichtlich der Art und Weise, wie das zweite Verkantungselement zum Verkanten gebracht wird, sind die unterschiedlichsten Realisierungsmöglichkeiten denkbar. So wäre es beispielsweise denkbar, dem zweiten Verkantungselement ein dieses in einer verkantenden Stellung haltendes Federelement zuzuordnen, so daß der Vorschubhebel am zweiten Verkantungselement beliebig angeordnet werden könnte.

Eine besonders zweckmäßige Konstruktion, die sich insbesondere aufgrund ihrer Funktionsfähigkeit auszeichnet, sieht vor, daß der Vorschubhebel derart an dem zweiten Verkantungselement angeordnet ist, das bei Betätigung des Vorschubhebels eine von diesem auf das zweite Verkantungselement entgegengesetzt zur Spannrichtung wirkende Druckkraft zum Verkanten und dadurch bedingten Festlegen des zweiten Verkantungselements führt.

Das heißt, daß bei diesem Ausführungsbeispiel die ohnehin auf die Lagerung des Vorschubhebels entgegengesetzt zur Spannkraft wirkende Kraft dazu ausgenützt wird, das zweite Verkantungselement zu verkanten, so daß hierzu kein diese Kraft aufbringendes zusätzliches Federelement erforderlich ist. Ferner hat diese Lösung den Vorteil, daß bei nichtbetätigtem Vorschubhebel keine großen Kräfte auf das zweite Verankerungselement wirken und somit das zweite Verankerungselement in einfacher Weise auch dem Gleitbügel nachgeführt werden kann, ohne daß hierzu große Reibungskräfte, wie beispielsweise bei einem stets durch ein Federelement in verkantender Stellung gehaltenem Verkantungselement erforderlich sind.

Im Rahmen der bislang beschriebenen Lösung wurden lediglich Merkmale beschrieben, welche die Funktion der erfindungsgemäßen Spanneinrichtung bei Betätigung des Vorschubhebels in Richtung des Spanngriffs definieren. Eine besonders günstige Lösung, insbesondere eine solche, die universell einsetzbar ist, sieht vor, daß der Vorschubhebel auf ein zweites Druckelement wirkt und daß mit diesem bei Betätigung des Vorschubhebels in Richtung der Führungsschiene der Gleitbügel relativ zum zweiten Verkantungselement in der Spannrichtung verschiebbar ist.

Diese Lösung hat den großen Vorteil, daß die Spanneinrichtung somit universell betätigbar ist, das heißt je nach Raumbedarf und Einsatzzweck besteht die Möglichkeit, einerseits das erste Spannelement dadurch zu verschieben, daß der Vorschubhebel in Richtung des Spanngriffs bewegt wird, es besteht aber auch andererseits die Möglichkeit, das erste Spannelement dadurch in gleicher Richtung zu verschieben, daß der Vorschubhebel in Richtung der Führungsschiene bewegt wird, so daß hier eine universelle Handhabung, je nach dem gewünschten Einsatzzweck möglich ist.

Auch bei dieser Lösung ist es besonders günstig, wenn das zweite Druckelement fest mit dem Vorschubhebel verbunden ist.

Eine mechanisch besonders günstige Lösung sieht vor, daß das erste und das zweite Druckelement einstückig an den Vorschubhebel angeformt sind, so daß dadurch eine besonders einfache und günstige Fertigung der erfindungsgemäßen Spanneinrichtung möglich ist.

Hierbei hat es sich als zweckmäßig erwiesen, wenn das erste und das zweite Druckelement ungefähr symmetrisch zur Schwenkachse des Vorschubhebels angeordnet sind, so daß beim Bewegen des Vorschubhebel in Richtung des Spanngriffs und in Richtung der Führungsschiene ungefähr dieselben Vorschubwege des Gleitbügels erreichbar sind.

Vorzugsweise ist dabei vorgesehen, daß das erste und das zweite Druckelement auf den zwischen Führungsschiene und Spannspindel liegenden Bereich des Gleitbügels wirken und somit sich in einfacher Weise der Gleitbügel unabhängig von der Richtung der Verschwenkung des Vorschubhebels stets in Spannrichtung verschieben läßt.

Hinsichtlich der Anordnung des zweiten Druckelements hat es sich als besonders günstig erwiesen, wenn das zweite Druckelement auf einen zwischen der Schwenkachse des Vorschubhebels und der Führungsschiene liegenden Bereich des Gleitbügels wirkt, da in diesem Fall eine von dem Druckelement ausgeübte Kraft mit einem Moment auf den Gleitbügel wirkt, das nicht gegen ein Verkantungsmoment wirkt.

Um sicherzustellen, daß das zweite Verkantungselement stets dem Gleitbügel folgt, insbesondere dann, wenn nach einem Betätigen des Vorschubhebels dieser losgelassen wird, ist vorteilhafterweise vorgesehen, daß das zweite Verkantungselement durch ein Mitnahmefederelement in Spannrichtung beaufschlagt ist. Das heißt, dieses Mitnahmefederelement wirkt stets so auf das zweite Verkantungselement, daß dieses in seine dem Gleitbügel nächstliegende Position übergeht.

Um dem Mitnahmefederelement eine geeignete Abstützung zu verleihen, ist vorgesehen, daß das Mitnahmefederelement an einem mit dem Gleitbügel mitbewegbaren Teil angreift.

Ein derartiges, mit dem Gleitbügel mitbewegbares Teil kann entweder der Gleitbügel selbst sein oder es besteht die Möglichkeit, ein beispielsweise vom Gleitbügel mitgeführtes Gehäuse als Widerlager oder als Stütze für das Mitnahmefederelement einzusetzen.

Im einfachsten Fall ist vorgesehen, daß das Mitnahmefederelement ein am Gleitbügel angreifendes Schleppfederelement ist.

Dieses Mitnahmefederelement kann im Prinzip an beliebiger Stelle des zweiten Verkantungselements angreifen, so lange es das zweite Verkantungselement stets dem Gleitbügel nachführt. Eine besonders günstige Lösung sieht jedoch vor, daß das Mitnahmefederelement so auf das zweite Verkantungselement wirkt, daß dieses spielfrei in einer verkantenden Stellung steht, so daß beispielsweise bei Betätigen des Vorschubhebels und der damit auf das zweite Verkantungselement ausgeübten Kraft spielfrei die Verkantung des zweiten Verkantungselements einsetzbar ist und somit das zweite Verkantungselement nicht erst ein Spiel zwischen dem für die Verkantung vorgesehenen Durchbruch und der Führungsschiene für das Erreichen der verkantenden Stellung überwinden muß.

Hinsichtlich der Ausbildung und Anordnung des ersten Verkantungselements wurden im Zusammenhang mit den bisherigen Ausführungsbeispielen keine näheren Angaben gemacht.

So wäre es beispielsweise denkbar, das erste Verkantungselement als separates Teil neben einem Gleitbügel mit einem Führungsdurchbruch für die Führungsschiene anzuordnen. Da dieses aufwendig ist und insbesondere auch in einem derartigen Fall die von der Spannspindel zusätzlich aufgebrachte Kraft nicht die Verkantung des ersten Verkantungselements unterstützen würde, ist vorzugsweise vorgesehen, daß das erste Verkantungselement starr mit dem Gleitbügel verbunden ist.

Besonders vorteilhaft ist es, wenn das erste Verkantungselement einstückig an den Gleitbügel angeformt ist und somit letztlich ein Teil desselben ist.

Um in diesem Fall sicherzustellen, daß das erste Verkantungselement seine verkantende Stellung nach dem Vorschieben durch den Vorschubhebel einnimmt, ist vorzugsweise vorgesehen, daß das erste Verkantungselement durch ein Verkantungsfederelement beaufschlagt ist, welches dieses auch bei Betätigung des Vorschubhebels in seiner verkantenden Stellung hält.

Das heißt, daß unabhängig davon, wie der Vorschubhebel auf den Gleitbügel und somit das erste Verkantungselement wirkt, auch stets die Kraft des Verkantungsfederelements so groß ist, daß das erste Verkantungselement in seiner verkantenden Stellung verbleibt.

Dabei kann das Verkantungsfederelement in unterschiedlicher Art und Weise angeordnet sein. Beispielsweise wäre es denkbar, daß sich das Verkantungsfederelement unmittelbar an der Führungsschiene abstützt. Besonders vorteilhaft ist es jedoch, wenn sich das Verkantungsfederelement an einem an der Führungsschiene geführten Gehäuse abstützt.

In diesem Fall kann eine Relativverschiebung zwischen dem ersten Verkantungselement und dem Gehäuse durch unterschiedliche Maßnahmen vermieden werden.

Da jedoch mit dem erfindungsgemäßen Verkantungsfederelement eine möglichst große eine Verkantung bewirkende Kraft ausgeübt werden soll, ist vorzugsweise vorgesehen, daß das Gehäuse sich mit einem Gegenlager an dem ersten Verkantungselement abstützt, so daß das Gegenlager in Verbindung mit dem Verkantungsfederelement die Verkantung des ersten Verkantungselements bewirken.

Um eine möglichst große Kraft hiermit aufbringen zu können, ist vorgesehen, daß das Gegenlager und ein Ort der Einwirkung des Verkantungsfederelements auf das erste Verkantungselement einen möglichst große Abstand voneinander aufweisen, vorzugsweise auf gegenüberliegenden Seiten der Führungsschiene angeordnet sind.

Um außerdem noch die Möglichkeit zu schaffen, zum freien Verschieben des ersten Spannelements die Verkantung des ersten Verkantungselements zu lösen, wäre es beispielsweise denkbar, das erste Verkantungselement mit einem Fortsatz zu versehen, welcher manuell betätigbar ist und bei dessen Betätigung die Verkantung des ersten Verkantungselements aufhebbar ist.

Eine besonders vorteilhafte Lösung sieht vor, daß das Gehäuse eine Lagerung für ein auf das erste Verkantungselement wirkendes und manuell betätigbares Löseelement aufweist, mit welchem bei Betätigung die Verkantung des ersten Verkantungselements aufhebbar ist.

Dieses Löseelement ist bei einem vorteilhaften Ausführungsbeispiel als Schieber ausgebildet, welcher verschiebbar an dem Gehäuse gelagert ist.

Um die Wirkung des Verkantungsfederelements mit diesem Löseelement vorteilhaft aufheben zu können und andererseits auch aber bei Nichtbetätigung des Löseelements in vollem Umfang zu erhalten ist vorzugsweise vorgesehen, daß das Verkantungsfederelement auf das Löseelement wirkt, um dieses und das erste Verkantungselement in der verkantenden Stellung zu halten, sofern das Löseelement nicht betätigt ist.

Hinsichtlich der Ausbildung des Gehäuses wurden im Zusammenhang mit der bisherigen Beschreibung der einzelnen Ausführungsbeispiele keine näheren Angaben gemacht. So sieht ein vorteilhaftes Ausführungsbeispiel vor, daß das Gehäuse das erste Verkantungselement, das zweite Verkantungselement und den Gleitbügel zumindest teilweise umschließt, um diese einerseits zu stützen und andererseits auch die auf diese wirkenden Elemente aufnehmen zu können.

Ferner ist vorzugsweise vorgesehen, daß das Gehäuse mit einem die Führungsschiene umgebenden, im Bereich des Handgriffs des Vorschubhebels sich erstreckenden Griffteil versehen ist, an welchem beim Betätigen des Vorschubhebels in Richtung der Führungsschiene die Hand anlegbar ist.

Um das Gehäuse, beispielsweise als Widerlager für das Verkantungsfederelement einsetzen zu können, ist vorgesehen, daß das Gehäuse mit dem Gleitbügel mitbewegbar ist.

Das Gehäuse kann in unterschiedlichster Art und Weise bewegbar sein. Besonders vorteilhaft ist es, wenn das Gehäuse dadurch, daß es mit dem Gegenlager an dem ersten Verkantungselement anliegt, mit dem Gleitbügel mitbewegbar ist.

Hinsichtlich der Ausbildung der Spannspindel und des mit dieser verwendbaren Druckstücks wurden bislang keine näheren Angaben gemacht. So sieht ein vorteilhaftes Ausführungsbeispiel vor, daß die Spannspindel an ihrem dem Druckstück zugewandten Ende ein Drehanschlagelement aus deformierbarem Material trägt.

Dabei dient das Drehanschlagelement dazu, einen Drehanschlag gegen ein Herausdrehen der Spannspindel zu schaffen.

Dadurch, daß das Drehanschlagelement aus einem deformierbaren Material ist, ist der Anschlag kein absolut starrer Anschlag, sondern es besteht die Möglichkeit, trotz zunächst anliegendem Anschlag die Spannspindel dann, wenn versehentlich ein Spannen mit bereits anliegendem Drehanschlagelement vorgenommen wurde, noch zusätzlich unter Deformation des Drehanschlagelements in Richtung ihrer lösenden Stellung weiterzudrehen um somit ein Lösen des Druckstücks zu erreichen, welches ausreichend ist, um andererseits dann wieder die Verkantung des ersten Verkantungselements lösen und somit das gesamte erste Spannelement verschieben zu können.

Hierbei ist vorzugsweise vorgesehen, daß das Drehanschlagelement in seiner wirksamen Stellung im undeformierten Zustand ein Verstellen der Spannspindel bis zu einer vollständig offenen Stellung verhindert und die vollständig offene Stellung der Spannspindel, welche keine Weiterdrehung mehr erlaubt, erst durch Deformation des Drehanschlagelements erreichbar ist.

Eine besonders günstige Lösung sieht ferner vor, daß das Drehanschlagelement gleichzeitig als Ausrichtelement für das gelenkig mit der Spannspindel verbundene Druckstück dient und somit eine gelenkige Bewegung des Druckstücks relativ zur Spannspindel zumindest einschränkt, andererseits aber wiederum aufgrund seiner Elastizität bei Krafteinwirkung eine weitere Verschwenkbarkeit des Druckstücks zuläßt.

Weitere Merkmale und Vorteile der Erfindung sind Gegenstand der nachfolgenden Beschreibung sowie der zeichnerischen Darstellung eines Ausführungsbeispiels in der Zeichnung zeigen:
- Fig. 1: eine Seitenansicht einer erfindungsgemäßen Spanneinrichtung mit aufgeschnittenem Gehäuse und teilweise weggebrochenem zweiten Verkantungselement;
- Fig. 2: einen Schnitt längs Linie 2-2 in Fig. 4;
- Fig. 3: einen Schnitt ähnlich Fig. 1 mit geschnittenem Gehäuse und geschnittenem zweite Verkantungselement ohne Vorschubhebel;
- Fig. 4: einen Schnitt ähnlich Fig. 3 mit eingesetztem Vorschubhebel;
- Fig. 5: einen vergrößerten Schnitt eines Bereichs A in Fig. 1;
- Fig. 6: einen Schnitt ähnlich Fig. 1 bei in Richtung der Führungsschiene betätigtem Vorschubhebel und
- Fig. 7: einen Schnitt ähnlich Fig. 1 bei in Richtung des Spanngriffs betätigtem Vorschubhebel.

Ein Ausführungsbeispiel einer erfindungsgemäßen Spanneinrichtung, dargestellt in Fig. 1, umfaßt eine als Ganzes mit 10 bezeichnete Führungsschiene, insbesondere ausgebildet als Führungsschiene einer Spannzwinge, welche sich in einer Längsrichtung 12 erstreckt. An dieser Führungsschiene 10 ist ein als Ganzes mit 14 bezeichnetes erstes Spannelement in Richtung der Längsrichtung 12 verschieblich geführt.

Das erste Spannelement 14 umfaßt einen Gleitbügel 16, welcher sich ungefähr quer zur Längsrichtung 12 der Führungsschiene 10 erstreckt und an welchen ein erstes Verkantungselement 18 einstückig angeformt ist.

Das erste Verkantungselement 18 weist einen Durchbruch 20 auf, durch welchen die Führungsschiene 10 hindurchgeführt ist, und in dem Durchbruch 20 diagonal einander gegenüberliegend angeordnete Verkantungsauflagen 22 und 24, zwischen welchen sich die Verkantungsdiagonale 26 erstreckt.

Die Verkantungsdiagonale 26 liegt dabei so, daß bei Beaufschlagung eines dem ersten Verkantungselement 18 gegenüberliegenden Endes 28 des Gleitbügels 16 mit einer Kraft 30, welche einer Spannrichtung 32 entgegengesetzt wirkt, ein Festlegen des ersten Verkantungselements 18 durch reibschlüssiges Fixieren der Verkantungsauflagen 22 und 24 an der Führungsschiene 10 erfolgt. Entfällt die Wirkung der Kraft 30 auf das Ende 28, so läßt sich das erste Verkantungselement 18 entlang der Führungsschiene 10 verschieben und beliebig an dieser positionieren.

Zum Spannen eines Werkstücks 34 ist eine als Ganzes mit 36 bezeichnete Spannspindel vorgesehen, welche einen als Spindelmutter 38 ausgebildeten Bereich des Endes 28 durchsetzt und durch Drehung um ihre Spindelachse 40 relativ zum Ende 28 verschiebbar ist, wobei sich die Spindelachse 40 vorzugsweise ungefähr parallel zur Längsrichtung 12 der Führungsschiene 10 erstreckt.

Zum Drehen der Spannspindel 36 ist diese mit einem Spanngriff 42 versehen, welcher sich auf einer der Spindelmutter 38 abgewandten Seite der Spannspindel 36 ebenfalls ungefähr parallel zur Längsrichtung 12 der Führungsschiene 10 erstreckt und vorzugsweise eine ungefähr zur Spindelachse 40 zylindrisch verlaufende Grifffläche 44 aufweist.

Die Spannspindel 36 trägt ferner an ihrem dem Spanngriff 42 gegenüberliegenden Ende 46 ein als Ganzes mit 48 bezeichnetes Druckstück, welches vorzugsweise über ein allseitig bewegliches Gelenk, vorzugsweise ein Kugelgelenk 50, mit dem Ende 46 der Spannspindel 36 verbunden ist.

Das Druckstück 48 weist seinerseits auf seiner dem Kugelgelenk 50 abgewandten Seite eine Spannfläche 52 auf, mit welcher dieses auf das zu spannende Werkstück 34 wirkt.

Um das aufgrund des Kugelgelenks 50 entsprechend der Schwerkraftwirkung verkippende Druckstück 48 zum Ansetzen der erfindungsgemäßen Spanneinrichtung so ausgerichtet zu halten, daß sich die Druckfläche 42 ungefähr senkrecht zur Spindelachse 40 erstreckt, ist zwischen dem Druckstück 48 und dem Ende 46 der Spannspindel 36, vorzugsweise in einem das zwischen diesen gebildete Kugelgelenk 50 umgebenden Bereich, ein Ausrichtelement 54 vorgesehen, welches vorzugsweise als Hülse aus elastischem Material ausgebildet ist, die sich auf ihrer der Spindelmutter 38 zugewandten Seite vorzugsweise in Form einer Ringanlagefläche an dem Ende 46 der Spannspindel 36 abstützt und auf ihrer dem Druckstück 48 zugewandten Seite vorzugsweise einen der Druckfläche 52 gegenüberliegenden und sich in Richtung des Endes 46 der Spannspindel 36 erstreckenden konischen Abschnitt 58 mit einem zylindrischen Ansatz 60 umgreift und auf diesem fixiert ist.

Das Ausrichtelement 54 dient außerdem als Drehanschlagelement und weist hierzu eine stirnseitige, der Spindelmutter 38 zugewandte Ringfläche 62 auf, welche bei Zurückdrehen der Spannspindel 36 entgegengesetzt zur Spannrichtung 32 an einer dieser zugewandten Stirnseite 64 der Spindelmutter 38 zur Anlage kommt und somit ein weiteres Zurückdrehen der Spannspindel 36 nur dadurch ermöglichst, daß sich das Drehanschlagelement 54 als Ganzes in seiner Erstreckung zwischen der Ringfläche 62 und dem zylindrischen Ansatz 60 unter Verkürzung des Abstandes zwischen diesen deformiert.

Dadurch wird der Bediener beim Zurückdrehen der Spannspindel 36 dieses dann beenden, wenn die Ringfläche 62 an der Stirnseite 64 zur Anlage kommt Sollte bei an der Stirnseite 64 anliegender Ringfläche 62 ein Spannen eines Werkstücks 34 mittels des Druckstücks 48 erfolgt sein und das erste Verkantungselement 18 aufgrund der auf den Gleitbügel 12 wirkenden Spannkraft 30 verkantet sein, so daß ein Lösen desselben nur schwer möglich ist, so kann in einfacher Weise ein Lösen der Spannkraft 30 dadurch erfolgen, daß die Spannspindel 36 unter Deformation des Drehanschlagelements 54, insbesondere Verkürzung seiner Erstreckung zwischen der Ringfläche 62 und dem zylindrischen Ansatz 60, zurückgedreht wird. Bereits eine geringfügige Bewegung reicht aus, um das Spannen des Werkstücks 36 zu lösen und somit die Kraft 30 kleiner werden oder sogar entfallen zu lassen, so daß dann wieder ein Verschieben des ersten Verkantungselements 18 mitsamt dem Gleitbügel 16 möglich ist.

Zum Verschieben des Gleitbügels 16 in der Spannrichtung 32 ist auf einer dem Druckstück 48 gegenüberliegenden Seite des Gleitbügels 16 ein zweites Verkantungselement 70 vorgesehen, welches, wie in Fig. 2 und 3 dargestellt, zwei parallel zueinander verlaufenden Seitenteile 72 und 74 umfaßt, welche durch ein einstückig an diese angeformtes Querteil 76 miteinander verbunden sind. Außerdem ist im Abstand vom Querteil 76 noch ein sich ebenfalls zwischen den Seitenteilen 72 und 74 erstreckender Verkantungsbolzen 78 vorgesehen.

Die Seitenteile 72 und 74 bilden zusammen mit dem diese verbindenden Querteil 76 und dem im Abstand vom Querteil 76 angeordneten Verkantungsbolzen 78 einen Durchbruch 80, durch welchen die Führungsschiene 10 hindurchverläuft, wobei der Durchbruch 80 ebenfalls zwei Verkantungsauflagen 82 und 84 aufweist, die diagonal einander gegenüberliegend im Durchbruch 80 angeordnet und durch eine Verkantungsdiagonale miteinander verbunden sind, wobei die Verkantungsdiagonale 86 in gleicher Richtung wie die Verkantungsdiagonale 26 gegenüber der Längsrichtung 12 der Führungsschiene 10 geneigt ist.

Vorzugsweise ist der Verkantungsbolzen 78 als Bolzen mit rechteckiger Querschnittsform angeordnet, wobei eine Flachseite 88 der Führungsschiene 10 zugewandt ist und mit einem Teilbereich die Verkantungsauflage 84 bildet.

Das zweite Verkantungselement 70 erstreckt sich quer zur Längsrichtung 12 über den Verkantungsbolzen 78 hinaus in Richtung der Spannspindel 36 und ungefähr parallel zum Gleitbügel 16 und trägt im Bereich seines der Spannspindel 36 zugewandten Endes 90 ein Schwenklager 92 für einen als Ganzes mit 100 bezeichneten Vorschubhebel, wobei das Schwenklager 92 im einfachsten Fall durch einen den Vorschubhebel 100 im Bereich eines Lagerauges 102 durchsetzenden Lagerzapfen 104 gebildet ist, der ebenfalls entsprechende Aufnahmen 106 im Bereich der Enden 90 der Seitenteile 72 und 74 durchsetzt.

Der Vorschubhebel 100 erstreckt sich ausgehend von dem Lagerauge 102 mit einem Handgriff 106 zwischen der Führungsschiene 10 und dem Spanngriff 42, wobei der Handgriff 106 einen dem Lagerauge 102 zugewandten, einen spitzen Winkel mit der Führungsschiene 10 einschließenden und von diesem weg verlaufenden ersten Abschnitt 108 aufweist, an welchen sich ein zweiter Abschnitt 110 anschließt, welcher sich ungefähr mittig zwischen dem Spanngriff 42 und der Führungsschiene 10 liegt, wobei der Vorschubhebel 100 im Bereich eines Übergangs vom ersten Abschnitt 108 zum zweiten Abschnitt 110 auf einer der Führungsschiene 10 abgewandten Seite eine Griffwölbung 112 bildet und der zweite Abschnitt 110 auf seiner dem Spanngriff 42 gegenüberliegenden Seite eine Grifffläche 114 aufweist, welche ungefähr parallel zum Spanngriff 42 oder vorzugsweise in Richtung eines Endes 116 des Vorschubhebels 100 mit zunehmendem Abstand zum Spanngriff 42 verläuft.

Zum Verschieben des Gleitbügels 16 in Spannrichtung weist der Vorschubhebel 100, wie in Fig. 4 dargestellt, ein erstes Druckelement 120 auf, welches zwischen dem Schwenklager 92 und der Spannspindel 36 liegt, sowie ein zweites Druckelement 122, welches zwischen dem Schwenklager 92 und der Führungsschiene 10 liegt.

Beide Druckelemente 120 und 122 sind vorzugsweise einstückig an den Vorschubhebel 100 angeformt und bilden mit diesem im Bereich des Schwenklagers 92 einen ungefähr dreieckförmigen Hebelkörper 124, welcher mit einer Dreieckseite 126 dem Gleitbügel 16 zugewandt ist, wobei die Dreieckseite 126 parallel zu einer dieser zugewandten Rückseite 128 des Gleitbügels 16 verläuft.

Die Druckstücke 120 und 122 weisen ihrerseits noch sich geringfügig über die Dreieckseite 126 erhebende gerundete Druckflächen 130 und 132 auf, welche auf die Rückseite 128 des Gleitbügels 16 wirken.

Bei nicht betätigtem Vorschubhebel 100 sind die Druckflächen 130 und 132 an der Rückseite 128 des Gleitbügels 16 in Anlage gehalten. Dies wird bewirkt durch ein Mitnahmefederelement 134, welches eine Vorderseite 136 des Gleitbügels 16 umgibt und jeweils an den Seitenteilen 72 und 74 des zweiten Verkantungselements 70 angreift und zwar vorzugsweise in einem Bereich zwischen dem Schwenklager 92 und dem Verkantungsbolzen 78. Im einfachsten Fall ist das Mitnahmefederelement 134 mit einem wendelförmigen Federkörper 138 versehen, welcher U-förmig den Gleitbügel 16 umschließt und auf der Vorderseite 136 desselben anliegt und an welches Zughaken 140 angeformt sind, welche in Hakenaufnahmen 142 an den Seitenteilen 72 und 74, vorzugsweise Aussparungen an einer dem Gleitbügel 16 abgewandten Seite derselben, eingreifen.

Durch das Mitnahmefederelement 134 ist somit bei nicht betätigtem Vorschubhebel 100 das zweite Verkantungselement 70 stets soweit in Richtung des Gleitbügels 16 gezogen, daß die Druckflächen 130 und 132 spielfrei an der Rückseite 128 des Gleitbügels 16 anliegen.

Um sicherzustellen, daß der Gleitbügel 16 stets in einer verkantenden Stellung bleibt und somit in jeder Position längs der Führungsschiene 10 selbsttätig verkantet, ist ein Führungsgehäuse 150 vorgesehen, welches an der Führungsschiene 10 gleitend geführt ist. Hierzu sind auf gegenüberliegenden Seiten der Führungsschiene 10 an dem Gehäuse angeordnete Führungsflächen 152 und 154 vorgesehen, welche auf einer Führungsdiagonale 156 liegen, die relativ zur Führungsschiene entgegengesetzt zur Verkantungsdiagonale 26 geneigt ist.

Ferner bildet das Gehäuse 150 ein zwischen der Führungsschiene 10 und der Spannspindel 36 liegendes Gegenlager 158, an welchem der Gleitbügel 16 mit seiner Vorderseite 136 anlegbar ist.

Das Gegenlager 158 liegt dabei vorzugsweise in einem Bereich des Gleitbügels zwischen dem Schwenklager 92 und dem Ende 28 desselben, vorzugsweise möglichst nahe einem Bereich des Gleitbügels, auf welchen die Druckfläche 130 des ersten Druckelements 120 wirkt.

Mit dem Gegenlager 158 wirkt ein Verkantungsfederelement 160 zusammen, welches auf einer dem Gegenlager 158 gegenüberliegenden Seite der Führungsschiene 10 liegt und außerdem bezüglich des Gleitbügels 16 dem Gegenlager 158 direkt gegenüber angeordnet ist und sich entgegengesetzt zur Spannrichtung auf einer Anlagefläche 162 abstützt. Das Verkantungsfederelement 160 wirkt dabei auf einen Schieber 164, welcher an dem ersten Verkantungselement 18 auf einer Rückseite 166 und auf einer Vorderseite 168 mit Vorsprüngen 170 und 172 anliegt und somit das erste Verkantungselement 18 auf seiner dem Gleitbügel 16 abgewandten Seite beidseitig umfaßt.

Durch das Verkantungsfederelement 160 wird der Schieber 164 in Richtung der Spannrichtung 32 beaufschlagt und wirkt somit mit dem Vorsprung 170 gegen die Rückseite 166 des Verkantungselements 18, so daß insgesamt dadurch, daß der Gleitbügel 16 mit seiner Vorderseite 136 an dem Gegenlager 158 anliegt, das Verkantungselement 18 stets in Richtung seiner verkantenden Stellung beaufschlagt ist. Vorzugsweise ist die Kraft des Verkantungsfederelements 160 so gewählt, daß unabhängig davon, welches der Druckelemente 120 oder 122 gegen den Gleitbügel 16 wirkt, auch beim Vorschieben des Gleitbügels 16 in Spannrichtung 32 das Verkantungsfederelement 160 in der Lage ist, das erste Verkantungselement 18 in seiner verkantenden Stellung zu halten.

Der Schieber 164 ist seinerseits als Ganzes, und zwar in Richtung der Spannrichtung 32 und entgegengesetzt dazu, mit Führungsflächen 174 in einer entsprechenden Führungsaufnahme 176 des Gehäuses 150 geführt und weist eine auf einer dem Verkantungsfederelement 160 abgewandten Seite des ersten Verkantungselements 18 liegende manuell betätigbare Druckfläche 178 auf, bei deren manueller Betätigung der Kraftwirkung des Verkantungsfederelements 160 entgegengewirkt werden kann und durch Einwirkung des Vorsprungs 172 gegen die Vorderseite 168 des Verkantungselements 18 die Verkantung desselben aufgehoben werden kann, beispielsweise um das gesamte erste Spannelement 14 entgegengesetzt zur Spannrichtung 32 zu verschieben.

Vorzugsweise ist, wie in Fig. 1 und 4 dargestellt, das Gehäuse 150 so ausgebildet, daß es den Hebelkörper 124, das zweite Verkantungselement 70 sowie das erste Verkantungselement 18 mit einem Teil des Gleitbügels 16 vollständig umschließt, wie in Fig. 2 dargestellt. Dabei erstreckt sich außerdem das Gehäuse 150 noch mit einem die Führungsschiene 10 umgebenden Griffteil 180 in derselben Richtung wie der Handgriff 106 des Vorschubhebels 100 und der Spanngriff 42, wobei das Griffteil 180 vorzugsweise die Führungsschiene 10 vollständig umschließt und an seinem dem Gleitbügel 16 abgewandten Ende mit einer Führung 182 nochmals an der Führungsschiene 10 geführt ist. Ferner weist das Griffteil 180 vorzugsweise auf seiner dem Handgriff 106 des Vorschubhebels 100 gegenüberliegenden Seite eine Auflagefläche 184 für eine Hand auf, die dann als Auflage für ein Inneres der Handfläche dient, wenn ein Betätigen des Handgriffs 106 des Vorschubhebels 100 in Richtung der Führungsschiene 10 erfolgen soll.

Insbesondere ist dabei das Griffteil 180 einstückig an das Gehäuse 150 angeformt.

Die erfindungsgemäße Spanneinrichtung weist ein zweites Spannelement 190 auf, welches beispielsweise in gleicher Weise wie das erste Spannelement 14 ausgebildet sein kann und auf der Führungsschiene 10 verschieblich sein kann.

Im einfachsten Fall umfaßt das Spannelement 190 einen rechtwinklig zur Führungsschiene 10 abgewinkelten Bügel 192, welcher an seinem vorderen Ende eine angeformte Spannfläche 194 aufweist, welcher der Spannfläche 52 des Druckstücks 48 zugewandt angeordnet ist.

Anstelle eines einstückig an die Führungsschiene 10 angeformten Bügels 192 ist es aber auch denkbar, einen fest mit der Schiene verbundenen Festbügel mit einer ebenfalls an diesen angeformten Spannfläche vorzusehen.

Wie in Fig. 6 und 7 dargestellt, läßt sich bei der erfindungsgemäßen Spanneinrichtung zum Ansetzen derselben und zum Durchführen eines ersten Einspannens des Werkstücks 34 der Gleitbügel 16 mit einer Hand in der Spannrichtung 32 bewegen.

Hierzu ist es einmal möglich, daß, wie in Fig. 6 dargestellt, das Griffteil 180 in der Handfläche liegt, wobei das Griffteil 180 mit seiner Auflagefläche 184 gegen die Handfläche wirkt. Dabei können die Finger den Handgriff 106 des Vorschubhebels umfassen und wirken insbesondere auf diesen im Bereich der Griffwölbung 112 und den sich beiderseits an diesen anschließenden Bereichen des ersten Abschnitts 108 und des zweiten Abschnitts 110.

Dadurch, daß die Hand sowohl an dem Handgriff 106 des Vorschubhebels 100 als auch an dem Griffteil 180 angreift, besteht die Möglichkeit, die erfindungsgemäße Spanneinrichtung mit einer Hand exakt auszurichten und durch Bewegen des Handgriffs 106 in Richtung des Griffteils 180 den Gleitbügel 16 und somit auch das Druckstück 48 in der Spannrichtung 32 in Richtung auf das zweite Spannelement 190 zu bewegen.

Hierbei wirkt, wie ebenfalls in Fig. 6 dargestellt, das zweite Druckelement 122 auf die Rückseite 128 des Gleitbügels 16, wobei ausgehend von der nicht betätigten Stellung des Vorschubhebels 100 beim ersten Betätigen desselben in Richtung des Griffteils 180 das zweite Verkantungselement 70 sofort gegenüber der Führungsschiene 10 verkantet und somit an der Führungsschiene 10 festsitzt, so daß ein weiteres Betätigen des Vorschubhebels 100 dazu führt, daß das zweite Druckelement 122 mit seiner Druckfläche 132 den Gleitbügel 16 in Spannrichtung 32 verschiebt, was trotz der Aufrechterhaltung der Verkantung desselben mittels des Verkantungsfederelements 160 möglich ist, da die Verkantung lediglich gegen eine Bewegung entgegengesetzt zur Spannrichtung 32, jedoch nicht gegen eine Bewegung in der Spannrichtung 32 wirkt.

Wird der Vorschubhebel 100 dann losgelassen und kehrt in seine Ausgangsstellung zurück, so bewirkt die Verkantung des ersten Verkantungselements 18 mittels des Verkantungsfederelements, daß der Gleitbügel 16 sich nicht mehr entgegengesetzt zur Spannrichtung 32 bewegen kann, sondern seinerseits an der Führungsschiene 10 festliegt, während das Schleppfederelement 138 das zweite Verkantungselement 70 unter Aufheben seiner Verkantung wieder in Richtung des Gleitbügels zieht und bewirkt, daß dieses stets dem Gleitbügel 16 in Spannrichtung 32 bei nicht mehr betätigtem Vorschubhebel 100 folgt. Dadurch, daß das Schleppfederelement 138 in einem Bereich zwischen dem Schwenklager 92 und der Führungsschiene 10 am zweiten Verkantungselement 70 angreift, bewirkt das Schleppfederelement 138 gleichzeitig auch in der nicht betätigten Stellung des Vorschubhebels 100 eine Verschwenkung des zweiten Verkantungselements 70 so, daß dieses sofort bei Betätigung des Vorschubhebels 100 sich wieder verkantend an der Führungsschiene 10 festlegt.

Wird, wie in Fig. 7 dargestellt, der Vorschubhebel 100 in Richtung des Spanngriffs 42 bewegt, wobei der Spanngriff 42 ebenfalls in der Handfläche liegt und die Finger den Vorschubhebel 100 vorzugsweise im Bereich seines zweiten Abschnitts 110 umgreifen, so wirkt das erste Druckelement 120 mit seiner Druckfläche 130 gegen die Rückseite 128 des Gleitbügels 16 und bewegt diesen ebenfalls in Spannrichtung, wobei - wie bereits beschrieben - in gleicher Weise wie bei der Bewegung des Vorschubhebels 100 in Richtung des Griffteils 180 das zweite Verkantungselement 70 sich durch Verkanten sofort an der Führungsschiene 10 festlegt und dadurch ein Vorschieben des Gleitbügels 16 in Spannrichtung 32 erfolgt, wobei nach Loslassen des Vorschubhebels 100, in gleicher Weise wie bereits beschrieben, das zweite Verkantungselement 70 dem Gleitbügel 16 folgt.

Nachdem durch Bewegen des Vorschubhebels 100 das zu spannende Werkstück zwischen dem Druckstück 48 und der Druckfläche 194 des zweiten Spannelements leicht eingespannt ist, ist ein festes Spannen des Werkstücks 34 durch Drehen des Spanngriffs 42 und somit Drehen der Spannspindel 36 möglich, so daß mit der erfindungsgemäßen Spanneinrichtung dieselben Spannkräfte erzeugbar sind, wie bei üblichen Spannzwingen, wobei vorzugsweise eine zweckmäßige Einhandbedienung derselben möglich ist.

Zum Lösen des Werkstücks 34 wird die Spannspindel 36 durch Drehen am Spanngriff 42 zurückgedreht und danach ist ein einfaches Verschieben des gesamten Gleitbügels 16 dadurch möglich, daß beispielsweise mit dem Daumen die Druckfläche 178 des Schiebers 164 beaufschlagt wird und somit das Verkantungsfederelement 160 nicht mehr das erste Verkantungselement 18 in seiner verkantenden Stellung hält, so daß dann das gesamte erste Spannelement 14 leicht entgegengesetzt zur Spannrichtung 32 verschiebbar ist.

Sollte beim Festspannen des Werkstücks 34 die Spannspindel 36 so weit zurückgedreht sein, daß die Ringfläche 62 des Ausrichtelements 54 bereits an der Stirnseite 64 des Endes 28 des Gleitbügels 16 angelegen ist, so besteht aufgrund der Elastizität des Drehanschlagelements 54 zum Lösen noch die Möglichkeit, durch starkes Drehen des Spanngriffs 42 die Spannspindel 36 geringfügig weiter zurückzudrehen, wobei eine geringfügige Drehung ausreichend ist, um die Spannkraft soweit zu lösen, daß durch Betätigen der Druckfläche 178 des Schiebers 164 die Verkantung des ersten Verkantungselements 18 lösbar ist.

Damit bietet das Drehanschlagelement 54 aufgrund seiner Deformierbarkeit die Möglichkeit, auch bei fälschlicherweise zurückgedrehter Spindel und Spannen eines Werkstücks in dieser Stellung die erfindungsgemäße Spanneinrichtung noch in einfacher Weise lösen zu können, da die elastische Deformierbarkeit des Drehanschlagelements 54 einen zusätzlichen Spielraum zum Zurückdrehen der Spindel 36 schafft.

## Patentansprüche

1. Spanneinrichtung umfassend eine Führungsschiene (10), ein sich an der Führungsschiene (10) abstützendes erstes Spannelement (14) mit einer ersten von einem Druckstück (48) an einem ersten Ende einer Spannspindel (36) gebildeten und in einer Spannrichtung (32) bewegbaren Spannfläche (52) und mit einem an dem gegenüberliegenden Ende der Spannspindel (36) gebildeten Spanngriff (42), mit einem an der Führungsschiene (10) geführten, längs dieser bewegbaren und durch ein erstes Verkantungselement (18) festlegbaren Gleitbügel (16), welcher eine von der Spannspindel (36) durchsetzte Spindelmutter (38) trägt, und mit einer Vorschubeinrichtung, welche ein auf der Führungsschiene (10) abstützbares zweites Verkantungselement (70) und einen schwenkbar gelagerten, mit seinem Handgriff (106) zwischen der Führungsschiene (10) und dem Spanngriff (42) der Spannspindel (36) liegenden Vorschubhebel (100) aufweist, mit welchem der Gleitbügel (16) relativ zum zweiten Verkantungselement (70) in der Spannrichtung (32) verschiebbar ist, und ein zweites, sich an der Führungsschiene (10) abstützendes Spannelement (190) mit einer zweiten Spannfläche (194),
**dadurch gekennzeichnt,** daß der Vorschubhebel (100) mit einem ersten Druckelement (120) derart zwischen dem zweiten Verkantungselement (70) und dem Gleitbügel (16) wirkt, daß bei Betätigung des Vorschubhebels (100) in Richtung des Spanngriffs (42) der Spannspindel (36) der Gleitbügel (16) relativ zum zweiten Verkantungselement (70) in der Spannrichtung (32) verschiebbar ist.

2. Spanneinrichtung nach Anspruch 1, **dadurch gekennzeichnet, daß** das erste Druckelement (120) starr mit dem Vorschubhebel (100) verbunden ist.

3. Spanneinrichtung nach Anspruch 1 oder 2, **dadurch gekennzeichnet, daß** der Vorschubhebel (100) an dem zweiten Verkantungselement (70) gelagert ist.

4. Spanneinrichtung nach Anspruch 3, **dadurch gekennzeichnet, daß** der Vorschubhebel (100) an dem zweiten Verkantungselement (70) um eine Schwenkachse schwenkbar gelagert ist und daß bei Betätigung des Vorschubhebels (100) das erste Druckelement (120) in Richtung des Gleitbügels (16) bewegbar ist.

5. Spanneinrichtung nach einem der voranstehenden Ansprüche, **dadurch gekennzeichnet, daß** das erste Druckelement (120) unmittelbar auf den Gleitbügel (16) wirkt.

6. Spanneinrichtung nach Anspruch 5, **dadurch gekennzeichnet, daß** das erste Druckelement (120) auf einen sich zwischen der Führungsschiene (10) und der Spannspindel (36) erstreckenden Bereich des Gleitbügels (16) wirkt.

7. Spanneinrichtung nach einem der voranstehenden Ansprüche, **dadurch gekennzeichnet, daß** der Vorschubhebel (100) derart an dem zweiten Verkantungselement (70) angeordnet ist, daß bei Betätigung des Vorschubhebels (100) eine von diesem auf das zweite Verkantungselement (70) entgegengesetzt zur Spannrichtung (32) wirkende Druckkraft (30) zum Verkanten und dadurch bedingten Festlegen des zweiten Verkantungselements (70) führt.

8. Spanneinrichtung nach einem der voranstehenden Ansprüche, **dadurch gekennzeichnet, daß** der Vorschubhebel (100) auf ein zweites Druckelement (122) wirkt und daß mit diesem bei Betätigung des Vorschubhebels (100) in Richtung der Führungsschiene (10) der Gleitbügel (16) relativ zum zweiten Verkantungselement (70) in der Spannrichtung (32) verschiebbar ist.

9. Spanneinrichtung nach Anspruch 8, **dadurch gekennzeichnet, daß** das zweite Druckelement (122) fest mit dem Vorschubhebel (100) verbunden ist.

10. Spanneinrichtung nach Anspruch 8 oder 9, **dadurch gekennzeichnet, daß** das erste und das zweite Druckelement (120, 122) einstückig an den Vorschubhebel (100) angeformt sind.

11. Spanneinrichtung nach einem der Ansprüche 8 bis 10, **dadurch gekennzeichnet, daß** das erste und das zweite Druckelement (120, 122) ungefähr symmetrisch zur Schwenkachse des Vorschubhebels (100) angeordnet sind.

12. Spanneinrichtung nach einem der Ansprüche 8 bis 11, **dadurch gekennzeichnet, daß** das erste und das zweite Druckelement (120, 122) auf den zwischen Führungsschiene (10) und Spannspindel (36) liegenden Bereich des Gleitbügels (16) wirken.

13. Spanneinrichtung nach einem der Ansprüche 8 bis 12, **dadurch gekennzeichnet, daß** das zweite Druckelement (122) auf einen zwischen der Schwenkachse des Vorschubhebels (100) und der Führungsschiene (10) liegenden Bereich des Gleitbügels (16) wirkt.

14. Spanneinrichtung nach einem der voranstehenden Ansprüche, **dadurch gekennzeichnet, daß** das zweite Verkantungselement (70) durch ein Mitnahmefederelement (138) in Spannrichtung (32) beaufschlagt ist.

15. Spanneinrichtung nach Anspruch 14, **dadurch gekennzeichnet, daß** das Mitnahmefederelement (138) an einem mit dem Gleitbügel (16) mitbewegten Teil angreift.

16. Spanneinrichtung nach Anspruch 15, **dadurch gekennzeichnet, daß** das Mitnahmefederelement (138) ein am Gleitbügel (16) angreifendes Schleppfederelement (138) ist.

17. Spanneinrichtung nach einem der Ansprüche 14 bis 16, **dadurch gekennzeichnet, daß** das Mitnahmefederelement (138) so auf das zweite Verkantungselement (70) wirkt, daß dieses spielfrei in einer mit der Führungsschiene (10) verkantenden Stellung steht.

18. Spanneinrichtung nach einem der voranstehenden Ansprüche, **dadurch gekennzeichnet, daß** das erste Verkantungselement (18) starr mit dem Gleitbügel (16) verbunden ist.

19. Spanneinrichtung nach Anspruch 18, **dadurch gekennzeichnet, daß** das erste Verkantungselement (18) einstückig an den Gleitbügel (16) angeformt ist.

20. Spanneinrichtung nach einem der voranstehenden Ansprüche, **dadurch gekennzeichnet, daß** das erste Verkantungselement (18) durch ein Verkantungsfederelement (160) beaufschlagt ist, welches dieses auch bei Betätigung des Vorschubhebels (100) in seiner verkantenden Stellung hält.

21. Spanneinrichtung nach Anspruch 20, **dadurch gekennzeichnet, daß** sich das Verkantungsfederelement (160) an einem an der Führungsschiene (10) geführten Gehäuse (150) abstützt.

22. Spanneinrichtung nach Anspruch 21, **dadurch gekennzeichnet, daß** das Gehäuse (150) sich mit einem Gegenlager (158) an dem ersten Verkantungselement (18) abstützt.

23. Spanneinrichtung nach Anspruch 21 oder 22, **dadurch gekennzeichnet, daß** das Gegenlager (158) und ein Ort der Einwirkung des Verkantungsfederelements (160) auf das erste Verkantungselement (18) einen möglichst großen Abstand voneinander aufweisen.

24. Spanneinrichtung nach einem der Ansprüche 21 bis 23, **dadurch gekennzeichnet, daß** das Gehäuse eine Lagerung für ein auf das erste Verkantungselement (18) wirkendes und manuell betätigbares Löseelement (164) aufweist, mit welchem bei Betätigung die Verkantung des ersten Verkantungselement (18) aufhebbar ist.

25. Spanneinrichtung nach Anspruch 24, **dadurch gekennzeichnet, daß** das Verkantungsfederelement (160) auf das Löseelement (164) wirkt, um dieses und das erste Verkantungselement (18) in der verkantenden Stellung zu halten.

26. Spanneinrichtung nach einem der voranstehenden Ansprüche, **dadurch gekennzeichnet, daß** das Gehäuse (150) das erste Verkantungselement (18), das zweite Verkantungselement (70) und den Gleitbügel (16) zumindest teilweise umschließt.

27. Spanneinrichtung nach Anspruch 26, **dadurch gekennzeichnet, daß** das Gehäuse (150) mit einem die Führungsschiene (10) umgebenden, im Bereich des Handgriffs (106) des Vorschubhebels (100) sich erstreckenden Griffteil (180) versehen ist.

28. Spanneinrichtung nach Anspruch 26 oder 27, **dadurch gekennzeichnet, daß** das Gehäuse (150) mit dem Gleitbügel (16) mitbewegbar ist.

29. Spanneinrichtung nach einem der voranstehenden Ansprüche, **dadurch gekennzeichnet, daß** die Spannspindel (36) an ihrem dem Druckstück (48) zugewandten Ende (46) ein Drehanschlagelement (60) aus deformierbarem Material trägt.

30. Spanneinrichtung nach Anspruch 29, **dadurch gekennzeichnet, daß** das Drehanschlagelement (60) in seiner wirksamen Stellung im undeformierten Zustand ein Verstellen der Spannspindel (36) bis zu einer vollständig offenen Stellung verhindert und die vollständig offene Stellung der Spannspindel (36) durch Deformation des Drehanschlagelements (60) erreichbar ist.

31. Spanneinrichtung nach Anspruch 29 oder 30, **dadurch gekennzeichnet, daß** das Drehanschlagelement (60) als Ausrichtelement für das gelenkig mit der Spannspindel (36) verbundene Druckstück (48) dient.

## Claims

1. Clamping device comprising a guide rail (10), a first clamping element (14) supported on said guide rail (10) and having a first clamping surface (52) formed by a pressure member (48) at a first end of a clamping spindle (36) and movable in a clamping direction (32) and a clamp grip (42) formed at the opposite end of said clamping spindle (36), a slide bracket (16) guided on and movable along said guide rail (10) and fixable by a first wedging element (18), said slide bracket carrying a spindle nut (38) through which said clamping spindle (36) extends, and a feed device including a second wedging element (70) supportable on said guide rail (10) and a pivotally mounted feed lever (100) lying with its handle (106) between said guide rail (10) and said clamp grip (42) of said clamping spindle (36), said slide bracket (16) being displaceable in the clamping direction (32) by said feed lever relative to said second wedging element (70), and a second clamping element (190) supported on said guide rail (10) and having a second clamping surface (194),
**characterized in that** said feed lever (100) acts with a first pressure member (120) between said second wedging element (70) and said slide bracket (16) such that upon actuation of said feed lever (100) in the direction of said clamp grip (42) of said clamping spindle (36), said slide bracket (16) is displaceable in said clamping direction (32) relative to said second wedging element (70).

2. Clamping device as defined in claim 1, **characterized in that** said first pressure member (120) is rigidly connected to said feed lever (100).

3. Clamping device as defined in claim 1 or 2, **characterized in that** said feed lever (100) is mounted on said second wedging element (70).

4. Clamping device as defined in claim 3, **characterized in that** said feed lever (100) is mounted on said second wedging element (70) for pivotal movement about a pivot axis, and **in that** upon actuation of said feed lever (100), said first pressure member (120) is movable in the direction of said slide bracket (16).

5. Clamping device as defined in any one of the preceding claims, **characterized in that** said first pressure member (120) acts directly on said slide bracket (16).

6. Clamping device as defined in claim 5, **characterized in that** said first pressure member (120) acts on an area of said slide bracket (16) extending between said guide rail (10) and said clamping spindle (36).

7. Clamping device as defined in any one of the preceding claims, **characterized in that** said feed lever (100) is arranged on said second wedging element (70) such that upon actuation of said feed lever (100) a pressure (30) acting from said feed lever on said second wedging element (70) in the direction opposite to said clamping direction (32) causes wedging of said second wedging element (70) and fixing thereof brought about by said wedging.

8. Clamping device as defined in any one of the preceding claims, **characterized in that** said feed lever (100) acts on a second pressure member (122), and **in that** upon actuation of said feed lever (100) in the direction of said guide rail (10), said slide bracket (16) is displaceable by said second pressure member in said clamping direction (32) relative to said second wedging element (70).

9. Clamping device as defined in claim 8, **characterized in that** said second pressure member (122) is fixedly connected to said feed lever (100).

10. Clamping device as defined in claim 8 or 9, **characterized in that** said first and said second pressure members (120, 122) are integrally formed on said feed lever (100).

11. Clamping device as defined in any one of claims 8 to 10, **characterized in that** said first and said second pressure members (120, 122) are arranged approximately symmetrically in relation to said pivot axis of said feed lever (100).

12. Clamping device as defined in any one of claims 8 to 11, **characterized in that** said first and said second pressure members (120, 122) act on the area of said slide bracket (16) lying between said guide rail (10) and said clamping spindle (36).

13. Clamping device as defined in any one of claims 8 to 12, **characterized in that** said second pressure member (122) acts on an area of said slide bracket (16) lying between said pivot axis of said feed lever (100) and said guide rail (10).

14. Clamping device as defined in any one of the preceding claims, **characterized in that** said second wedging element (70) is acted upon by a drive spring element (138) in said clamping direction (32).

15. Clamping device as defined in claim 14, **characterized in that** said drive spring element (138) engages a part which is moved along with said slide bracket (16).

16. Clamping device as defined in claim 15, **characterized in that** said drive spring element (138) is a drag spring element (138) which engages said slide bracket (16).

17. Clamping device as defined in any one of claims 14 to 16, **characterized in that** said drive spring element (138) acts on said second wedging element (70) such that said second wedging element stands free of play in a position wedged with said guide rail (10).

18. Clamping device as defined in any one of the preceding claims, **characterized in that** said first wedging element (18) is rigidly connected to said slide bracket (16).

19. Clamping device as defined in claim 18, **characterized in that** said first wedging element (18) is integrally formed on said slide bracket (16).

20. Clamping device as defined in any one of the preceding claims, **characterized in that** said first wedging element (18) is acted upon by a wedging spring element (160) which holds said first wedging element in its wedged position also upon actuation of said feed lever (100).

21. Clamping device as defined in claim 20, **characterized in that** said wedging spring element (160) is supported on a housing (150) guided on said guide rail (10).

22. Clamping device as defined in claim 21, **characterized in that** said housing (150) is supported with a bearing support (158) on said first wedging element (18).

23. Clamping device as defined in claim 21 or 22, **characterized in that** said bearing support (158) and a place at which said wedging spring element (160) acts on said first wedging element (18) are spaced at as large a distance as possible from one another.

24. Clamping device as defined in any one of claims 21 to 23, **characterized in that** said housing comprises a bearing for a manually actuatable release member (164) which acts on said first wedging element (18), the wedging of said first wedging element (18) being releasable by said release member upon actuation thereof.

25. Clamping device as defined in claim 24, **characterized in that** said wedging spring element (160) acts on said release member (164) in order to hold said release member (164) and said first wedging element (18) in the wedged position.

26. Clamping device as defined in any one of the preceding claims, **characterized in that** said housing (150) encloses at least partially said first wedging element (18), said second wedging element (70) and said slide bracket (16).

27. Clamping device as defined in claim 26, **characterized in that** said housing (150) is provided with a grip portion (180) surrounding said guide rail (10) and extending in the area of said handle (106) of said feed lever (100).

28. Clamping device as defined in claim 26 or 27, **characterized in that** said housing (150) is movable together with said slide bracket (16).

29. Clamping device as defined in any one of the preceding claims, **characterized in that** said clamping spindle (36) carries at its end (46) facing said pressure member (48) a rotary stop member (60) made of deformable material.

30. Clamping device as defined in claim 29, **characterized in that** in its operative position in the undeformed state, said rotary stop member (60) prevents adjustment of said clamping spindle (36) as far as a completely open position, and the completely open position of said clamping spindle (36) is attainable by deformation of said rotary stop member (60).

31. Clamping device as defined in claim 29 or 30, **characterized in that** said rotary stop member (60) serves as alignment member for said pressure member (48) which is articulatedly connected to said clamping spindle (36).

## Revendications

1. Dispositif de serrage comprenant une glissière de guidage (10), un premier élément de serrage (14) prenant appui sur la glissière de guidage (10), avec une première surface de serrage (52), formée par une pièce de pressage (48) sur une première extrémité d'une broche de serrage (36) et déplaçable dans un sens de serrage (32), et avec une poignée de serrage (42) formée sur l'extrémité opposée de la broche de serrage (36), avec un étrier coulissant (16) guidé sur la glissière de guidage (10), déplaçable le long de celle-ci et susceptible d'être bloqué au moyen d'un premier élément de coincement (18), étrier coulissant (16) qui porte un écrou de broche (38) traversé par la broche de serrage (36), et avec un dispositif d'avancement qui présente un deuxième élément de coincement (70), susceptible de prendre appui sur la glissière du guidage (10), et un levier d'avancement (100) monté à pivotement, placé, avec sa poignée (106), entre la glissière de guidage (10) et la poignée de serrage (42) de la broche de serrage (36), levier d'avancement à l'aide duquel l'étrier coulissant (16) est déplaçable par rapport au deuxième élément de coincement (70), dans le sens de serrage (32), et un deuxième élément de serrage (190), prenant appui sur la glissière de guidage (10), muni d'une deuxième surface de serrage (194),
**caractérisé en ce que** le levier d'avancement (100) agit avec un premier élément de pressage (120), entre le deuxième élément de coincement (70) et l'étrier coulissant (16), de manière que, en cas d'actionnement du levier d'avancement (110) en direction de la poignée de serrage (42) de la broche de serrage (36), l'étrier coulissant (16) soit déplaçable par rapport au deuxième élément de coincement (70), dans le sens de serrage (32).

2. Dispositif de serrage selon la revendication 1, **caractérisé en ce que** le premier élément de pressage (120) est relié rigidement au levier d'avancement (100).

3. Dispositif de serrage selon la revendication 1 ou 2, **caractérisé en ce que** le levier d'avancement (120) est monté sur le deuxième élément de coincement (70).

4. Dispositif de serrage selon la revendication 3, **caractérisé en ce que** le levier d'avancement (100) est monté à pivotement autour d'un axe de pivotement prévu sur le deuxième élément de coincement (70), et **en ce que**, en cas d'actionnement du levier d'avancement (100), le premier élément de pressage (120) est déplaçable en direction de l'étrier coulissant (16).

5. Dispositif de serrage selon l'une des revendications précédentes, **caractérisé en ce que** le premier élémenL de pressage (120) agit directement sur l'étrier coulissant (16).

6. Dispositif de serrage selon la revendication 5, **caractérisé en ce que** le premier élément de pressage (120) agit sur une zone de l'étrier coulissant (16) s'étendant entre la glissière de guidage (10) et la broche de serrage (36).

7. Dispositif de serrage selon l'une des revendications précédentes, **caractérisé en ce que** le levier d'avancement (100) est disposé sur le deuxième élément de coincement (70), de manière que, lors de l'actionnement du levier d'avancement (100), une force de pressage (30) agissant depuis celui-ci sur le deuxième élément de coincement (70), à l'opposé du sens de serrage (32), mène au coincement et au blocage, provoqué de ce fait, du deuxième élément de coincement (70).

8. Dispositif de serrage selon l'une des revendications précédentes, **caractérisé en ce que** le levier d'avancement (100) agit sur un deuxième élément de pressage (122), et **en ce qu'**avec celui-ci, lors de l'actionnement du levier d'avancement (100) suivant la direction de la glissière de guidage (10), l'étrier coulissant (16) est déplaçable dans le sens de serrage (32) par rapport au deuxième élément de coincement (70).

9. Dispositif de serrage selon la revendication 8, **caractérisé en ce que** le deuxième élément de pressage (122) est relié rigidement au levier d'avancement (100).

10. Dispositif de serrage selon la revendication 8 ou 9, **caractérisé en ce que** le premier et le deuxième élément de pressage (120, 122) sont formés d'un seul tenant sur le levier d'avancement.

11. Dispositif de serrage selon l'une des revendications 8 à 10, **caractérisé en ce que** le premier et le deuxième élément de pressage (120, 122) sont disposés à peu près symétriquement par rapport à l'axe de pivotement du levier d'avancement (100).

12. Dispositif de serrage selon l'une des revendications 8 à 11, **caractérisé en ce que** le premier et le deuxième élément de pressage (120, 122) agissent sur la zone de l'étrier coulissant (16) située entre la glissière de guidage (10) et la broche de serrage (36).

13. Dispositif de serrage selon l'une des revendications 8 à 12, **caractérisé en ce que** le deuxième élément de pressage (122) agit sur une zone de l'étrier coulissant (16) située entre l'axe -de pivotement du levier d'avancement (100) et la glissière de guidage (10).

14. Dispositif de serrage selon l'une des revendications précédentes, **caractérisé en ce que** le deuxième élément de coincement (70) est sollicité dans le sens de serrage (32) par un élément élastique d'entraînement (138).

15. Dispositif de serrage selon la revendication 14, **caractérisé en ce que** l'élément élastique d'entraînement (138) agit sur une partie entraînée conjointement avec l'étrier coulissant (16).

16. Dispositif de serrage selon la revendication 15, **caractérisé en ce que** l'élément élastique d'entraînement (138) est un élément élastique de remorquage (138) agissant sur l'étrier coulissant (16).

17. Dispositif de serrage selon l'une des revendications 14 à 16, **caractérisé en ce que** l'élément élastique d'entraînement (138) agit sur le deuxième élément de coincement (70), de manière que celui-ci soit sans jeu en une position de coincement envers la glissière de guidage (10).

18. Dispositif de serrage selon l'une des revendications précédentes, **caractérisé en ce que** le premier élément de coincement (18) est relié rigidement à l'étrier coulissant (16).

19. Dispositif de serrage selon la revendication 18, **caractérisé en ce que** le premier élément de coincement (18) est formé d'un seul tenant sur l'étrier coulissant (16).

20. Dispositif de serrage selon la revendication précédente, **caractérisé en ce que** le premier élément de coincement (18) est sollicité par un élément élastique de coincement (160) qui maintient celui-ci à sa position de coincement, également en cas d'actionnement du levier d'avancement (100).

21. Dispositif de serrage selon la revendication 20, **caractérisé en ce que** l'élément élastique de coincement (160) prend appui sur un boîtier (150) guidé sur la glissière de guidage (10).

22. Dispositif de serrage selon la revendication 21, **caractérisé en ce que** le boîtier (150) prend appui, par un contre-appui (158), sur le premier élément de coincement (18).

23. Dispositif de serrage selon la revendication 21 ou 22, **caractérisé en ce que** le contre-appui (158) et un emplacement d'effet de l'élément élastique de coincement (160) sur le premier élément de coincement (18) présentent un espacement mutuel aussi grand que possible.

24. Dispositif de serrage selon l'une des revendications 21 à 23, **caractérisé en ce que** le boîtier présente un appui pour un élément de déclenchement (164), agissant sur le premier élément de coincement (18) et actionnable manuellement, élément de déclenchement à l'aide duquel le coincement du premier élément de coincement (18) est susceptible d'être supprimé en cas d'actionnement.

25. Dispositif de serrage selon la revendication 24, **caractérisé en ce que** l'élément élastique de coincement (160) agit sur l'élément de déclenchement (164), pour le maintenir à la position bloquée sur le premier élément de coincement (18).

26. Dispositif de serrage selon l'unc des revendications précédentes, **caractérisé en ce que** le boîtier (150) entoure au moins partiellement le premier élément de coincement (18), le deuxième élément de coincement (70) et l'étrier coulissant (16).

27. Dispositif de serrage selon la revendication 26, **caractérisé en ce que** le boîtier (150) est muni d'une partie de préhension (180) entourant la glissière de guidage (10), s'étendant dans la zone de la poignée (106) du levier d'avancement (100).

28. Dispositif de serrage selon la revendication 26 ou 27, **caractérisé en ce que** le boîtier (150) est déplaçable conjointement avec l'étrier coulissant (16).

29. Dispositif de serrage selon l'une des revendications précédentes, **caractérisé en ce que** la broche de serrage (36) porte, sur son extrémité (46) tournée vers la pièce de pressage (48), un élément de butée de rotation (60) réalisé en matériau déformable.

30. Dispositif de serrage selon la revendication 29, **caractérisé en ce que** l'élément de butée de rotation (60) à sa position efficace, à l'état non déformé, empêche tout mouvement de la broche de serrage (36) jusqu'à une position complètement ouverte, et la position ouverte de la broche de serrage (36) est susceptible d'être atteinte par déformation de l'élément de butée de rotation (60).

31. Dispositif de serrage salon la revendication 29 ou 30, **caractérisé en ce que** l'élément de butée de rotation (60) sert d'élément d'orientation pour la pièce de pressage (48) reliée de façon articulée à la broche de serrage (36).
